# EUROPÄISCHE PATENTSCHRIFT

(11) **EP 2 730 195 B1**
(45) Veröffentlichungstag und Bekanntmachung des Hinweises auf die Patenterteilung: **13.03.2019**
(21) Anmeldenummer: 13005194.9
(22) Anmeldetag: 04.11.2013
(51) Int. Cl.: A47B 88/00

(54) **Vorrichtung zur Verbindung der Front eines bewegbaren Möbelteils mit dessen Seitenteil**
Device for connecting a front of a movable part of a piece of furniture to its side element
Dispositif permettant de relier une partie avant à une partie latérale d'une pièce de meuble mobile

(30) Priorität: 09.11.2012 DE 202012010755 U
(43) Veröffentlichungstag der Anmeldung: 14.05.2014
(73) Patentinhaber: Grass GmbH, 6973 Höchst (AT)
(72) Erfinder: Kovacic, Zeljko, 69000 Bregenz (AT); Grabner, Günther, 6972 Fussach (AT)
(74) Vertreter: Patentanwälte Magenbauer & Kollegen Partnerschaft mbB

(56) Entgegenhaltungen:
- EP-A1- 1 516 561
- EP-A2- 0 439 748
- DE-A1-102011 050 438
- DE-U1- 20 017 059

## Beschreibung

Die Erfindung betrifft eine Vorrichtung zur Befestigung einer Front an einem Seitenteil eines bewegbaren Möbelteils, mit der Front zugeordneten frontseitigen Kopplungsmitteln und dem Seitenteil zugeordneten seitenteilseitigen Kopplungsmitteln, die zur Befestigung der Front an dem Seitenteil miteinander koppelbar sind, wobei die Vorrichtung zur Befestigung einer Front an einem Seitenteil eines bewegbaren Möbelteils, mit der Front zugeordneten frontseitigen Kopplungsmitteln und dem Seitenteil zugeordneten seitenteilseitigen Kopplungsmitteln, die zur Befestigung der Front an dem Seitenteil miteinander koppelbar sind, wobei die seitenteilseitigen Kopplungsmittel Bestandteil eines zur Vorrichtung gehörenden Zusatzteils sind, das seinerseits über Befestigungsmittel am Seitenteil befestigbar ist, wobei das Zusatzteil ein Gehäuse aufweist, in dem die seitenteilseitigen Kopplungsmittel aufgenommen sind, und wobei zur Vorfixierung der seitenteilseitigen Kopplungsmittel Fixiermittel dienen, die Rippen umfassen, die durch das Gehäuse verlaufen und als Führung für die seitenteilseitigen Kopplungsmittel dienen.

Die EP 0 439 748 A2 offenbart eine Befestigungsvorrichtung für die Frontblende einer Schublade. Die Befestigungsvorrichtung ist mit Dübeln zur Verankerung in der Schubladenseitenwand ausgestattet. Die Befestigungsvorrichtung besitzt ferner ein Einsatzteil, in das das an der Frontblende befindliche Halteteil einhängbar ist.

Eine Vorrichtung ist beispielsweise auch aus der DE 195 31 698 B4 bekannt. Die dort offenbarte Vorrichtung umfasst ein an der Front angeordnetes Halteteil, das zweckmäßigerweise an der Schubladen-Innenfläche der Frontblende befestigt ist. Das Halteteil besitzt einen laschenartigen Ansatz, der bei der Befestigung der Front in ein an der Schubladen-Seitenwand befestigtes Aufnahmeteil einsteckbar ist und dort über ein verschwenkbares Riegelelement verriegelt werden kann.

Die seitenteilseitigen Kopplungsmittel sind bei der zuvor erwähnten Vorrichtung in eine Hohlkammerzarge integriert. Die Unterbringung der seitenteilseitigen Kopplungsmittel in der Zarge ist jedoch relativ aufwändig und daher kostenintensiv.

Aufgabe der Erfindung ist es daher, eine Vorrichtung der eingangs erwähnten Art zu schaffen, mit der sich eine Front an einem Seitenteil eines bewegbaren Möbelteils in einfacher und kostengünstiger Weise befestigen lässt.

Diese Aufgabe wird durch eine Vorrichtung zur Befestigung einer Front an einem Seitenteil eines bewegbaren Möbelteils mit den Merkmalen des unabhängigen Anspruchs 1 gelöst. Weiterbildungen der Erfindung sind in den Unteransprüchen dargestellt.

Die erfindungsgemäße Vorrichtung zeichnet sich dadurch aus, dass das Zusatzteil ein das Gehäuse überdeckbares Abdeckelement aufweist.

Die seitenteilseitigen Kopplungsmittel sind also nicht mehr in dem Seitenteil selber integriert, sondern im Zusatzteil. Bei dem Seitenteil eines bewegbaren Möbelteils kann es sich um eine Zarge, eine Seitenwand oder einen Aufsatz handeln. Im Falle eines als Zarge ausgeführten Seitenteils kann die Zarge als Hohlkammerzarge oder als Holzzarge ausgebildet sein Es ist also aufgrund der Erfindung möglich, standardisierte Seitenteile zu verwenden, da die seitenteilseitigen Kopplungsmittel nicht mehr in das Seitenteil selber integriert werden müssen. Insbesondere bei Seitenteilen aus Holz hat dies den Vorteil, dass diese nicht mehr ausgefräst werden müssen, um die zugeordneten Kopplungsmittel unterzubringen. Dadurch kann ein zeitintensiver und somit kostenaufwendiger Bearbeitungsschritt bei der Herstellung des Seitenteils eingespart werden. Ferner ist es möglich, die seitenteilseitigen Kopplungsmittel unabhängig vom Seitenteil zu handhaben, wodurch diese mit verschiedenen Arten von Seitenteilen kombiniert werden können.

Zweckmäßigerweise ist das Zusatzteil mit den seitenteilseitigen Kopplungsmitteln lösbar an dem Seitenteil befestigt, wodurch das Zusatzteil bei Bedarf in einfacher Weise vom Seitenteil abmontierbar ist, um beispielsweise die seitenteilseitigen Kopplungsmittel zu warten oder im Falle eines Defekts auszutauschen.

In besonders bevorzugter Weise ist an einer Gehäuseperipherie des Gehäuses wenigstens eine zu den Befestigungsmitteln gehörende Befestigungsschnittstelle zur Befestigung des Zusatzteils am Seitenteil ausgebildet. Damit lässt sich das Zusatzteil schnell und einfach an dem zugeordneten Seitenteil montieren.

Zweckmäßigerweise sind zwei an verschiedenen, insbesondere benachbarten Gehäuseseiten des Gehäuses ausgebildete Befestigungsschnittstellen vorgesehen.

In besonders bevorzugter Weise ist das Zusatzteil derart ausgebildet, dass es passgenau in einer fensterartigen Ausnehmung bzw. Aussparung an dem Seitenteil, insbesondere das Volumen der fensterartigen Ausnehmung im Wesentlichen vollständig ausfüllend, einsetzbar ist. Das Zusatzteil vervollständigt also das Seitenteil. Eine derartige fensterartige Ausnehmung ist insbesondere bei Seitenteilen aus Holz in einfacher Weise, beispielsweise durch Heraussägen aus dem Holzmaterial, herzustellen. Dies ist weit weniger aufwändig als der bei Holz-Seitenteilen aus dem Stand der Technik notwendige Fräsvorgang für die Unterbringung der seitenteilseitigen Kopplungsmittel im Seitenteil. Es ist jedoch auch möglich, dass Seitenteile aus Metall mit einer derartigen Aussparung versehen sind.

In besonders bevorzugter Weise sind die seitenteilseitigen Kopplungsmittel zunächst lose im Gehäuse aufgenommen. Zweckmäßigerweise werden die seitenteilseitigen Kopplungsmittel bei der Befestigung des Zusatzteils am Seitenteil an der zugeordneten Befestigungsschnittstelle gleichzeitig derart mitbefestigt, dass sie positionsfest im Gehäuse gehalten sind. Auch dies ist eine weitere Montagevereinfachung, da eine Befestigung der seitenteilseitigen Kopplungsmittel am Zusatzteil bevor dieses an das Seitenteil montiert wird, entfällt.

Zur Vorfixierung der seitenteilseitigen Kopplungsmittel im Gehäuse dienen Fixiermittel. Die Fixiermittel umfassen Rippen, die durch das Gehäuse verlaufen und als Führung für die seitenteilseitigen Kopplungsmittel dienen.

Die seitenteilseitigen Kopplungsmittel können als vormontierte Baugruppe zusammengefasst sein. Diese Baugruppe oder dieses Modul lässt sich als Einheit im Zusatzteil unterbringen.

Bei einer Weiterbildung der Erfindung besteht das Gehäuse aus Kunststoff. Zweckmäßigerweise handelt es sich bei dem Gehäuse um ein Kunststoffspritzgießteil. Dies ermöglicht eine kostengünstige Herstellung des Zusatzteils. Alternativ ist es jedoch auch denkbar, dass das Gehäuse aus Metall besteht, beispielsweise als Zinkdruckgussteil ausgebildet ist.

Das Zusatzteil weist ein das Gehäuse überdeckbares Abdeckelement auf, das vorzugsweise aus demselben Material und/oder derselben Farbe wie das Seitenteil besteht. Das Abdeckelement kann in seiner montierten Position alle Öffnungen am Zusatzteil überdecken. Falls das Abdeckelement in derselben Farbe wie das Seitenteil ausgestaltet ist, kann damit der Eindruck eines herkömmlichen, ohne

Ausnehmung versehenen Seitenteils vermittelt werden. In diesem Fall fällt das Zusatzteil also nicht auf. Alternativ kann das Abdeckelement selbstverständlich auch in einer anderen Farbe als das Seitenteil ausgestaltet sein, wodurch das Seitenteil auch ganz individiuelle Farbkombinationen aufweisen und sich damit von herkömmlichen unifarbenen Seitenteilen unterscheiden kann.

Bei einer Weiterbildung der Erfindung ist das Abdeckelement werkzeuglos am Gehäuse befestigbar. Zweckmäßigerweise sind Rastmittel vorgesehen, mit denen das Abdeckelement lösbar am Gehäuse verrastbar oder verrastet ist.

Die Erfindung umfasst ferner noch ein Möbelteil, insbesondere Schublade, mit einer Front und zwei Seitenteilen, das sich durch eine Vorrichtung nach einem der Ansprüche 1 bis 9 auszeichnet.

Bei einer Weiterbildung der Erfindung bestehen die Seitenteile aus Holz. Wie bereits erwähnt, können jedoch auch Metall-Seitenteile, beispielsweise Hohlkammerzargen insbesondere aus Aluminiummaterial, eingesetzt werden.

Bei einer Weiterbildung der Erfindung weisen die Seitenteile jeweils eine fensterartige Ausnehmung auf, in die das zugeordnete Zusatzteil einsetzbar oder eingesetzt ist, wobei vorzugsweise das zugeordnete Zusatzteil das Volumen der fensterartigen Ausnehmung im Wesentlichen vollständig ausfüllt.

Schließlich umfasst die Erfindung noch ein Möbel, mit wenigstens einem Möbelteil, insbesondere Schublade, das eine Front und zwei Seitenteile aufweist, wobei sich das Möbel durch eine Vorrichtung nach einem der Ansprüche 1 bis 12 auszeichnet.

Ein bevorzugtes Ausführungsbeispiel der Erfindung ist in der Zeichnung dargestellt und wird im Folgenden näher erläutert. In der Zeichnung zeigen:
- Figur 1: eine Explosionsdarstellung eines bevorzugten Ausführungsbeispiels der erfindungsgemäßen Vorrichtung,
- Figur 2: eine vergrößerte Darstellung der Vorrichtung aus Figur 1 ohne Front, im montierten Zustand des Zusatzteils,
- Figur 3: eine perspektivische Darstellung des Zusatzteils ohne seitenteilseitige Kopplungsmittel.

Die Figuren 1 bis 3 zeigen ein bevorzugtes Ausführungsbeispiel der erfindungsgemäßen Vorrichtung 11, die zur Befestigung einer Front 12 an einem Seitenteil 13 dient.

Sowohl die Front 12, die im Beispielsfall als Frontblende ausgestaltet ist, als auch das Seitenteil 13 sind Bestandteil einer Schublade beziehungsweise eines Schubkastens. Daher ist die Front 12 an zwei einander entgegengesetzten Seitenteilen 13, also an einem linken und rechten Seitenteil 13, zu befestigen. Die in den Figuren 1 bis 3 dargestellte erfindungsgemäße Vorrichtung 11 kann daher im Beispielsfall auch identisch am anderen Seitenteil vorhanden sein. Der im Folgenden beschriebene Aufbau und die Funktionsweise der Vorrichtung 11 treffen daher in gleicher Weise auch auf das andere Seitenteil 13 zu.

Das Seitenteil 13 besteht gemäß Beispielsfall aus Holz. Wie insbesondere in Figur 1 dargestellt, besitzt das Seitenteil 13 an seinem der Front 12 zugeordneten Ende eine fensterartige Ausnehmung 14. Die fensterartige Ausnehmung 14 wird in einfacher Weise aus dem Holzmaterial des Seitenteils 13 herausgesägt. Die fensterartige Ausnehmung 14, die auch als Aussparung bezeichnet werden könnte, wird durch zwei Randflächen 15a, 15b begrenzt, die durch die Schnitte in das Holzmaterial des Seitenteils entstanden sind. Dabei ist eine in horizontaler oder X-Richtung sich erstreckende Randfläche 15a vorgesehen, an die sich rechtwinkelig dazu eine sich in vertikaler oder Y-Richtung erstreckende Randfläche 15b anschließt. An der vertikalen Randfläche 15b münden Montagelöcher 16a, 16b aus, die von der Randfläche 15b aus in X-Richtung in das Material des Seitenteils 13 hineingetrieben sind. Auch an der horizontalen Randfläche 15a münden zwei Befestigungslöcher 17a, 17b aus, die in Y-Richtung als Durchgangslöcher durch das Material des Seitenteils 13 hineingetrieben sind und an der Unterkante des Seitenteils 13 ausmünden. In die Befestigungslöcher 17a, 17b sind von der Unterkante des Seitenteils 13 her Befestigungselemente, beispielsweise Befestigungsschrauben, einführbar, die in nachfolgend noch näher beschriebener Weise wirksam sind.

Wie bereits erwähnt, ist die Front 12 als Frontblende ausgestaltet. Der Front 12 sind frontseitige Kopplungsmittel 18 zugeordnet. Die frontseitigen Kopplungsmittel umfassen ein an der Innenseite der Front 12 befestigtes Halteteil 19, das laschenartig ausgestaltet ist und daher auch als Befestigungslasche bezeichnet werden könnte. In dem Halteteil 19 ist ein Riegelelement 20 aufgenommen, das zwischen einer in das Halteteil 19 eingefahrenen Einfahrstellung und einer aus dem Halteteil 19 ausgefahrenen Ausfahrstellung 21 bewegbar ist. Das Riegelelement 20 wird mittels der Federkraft einer Ausstellfeder 22 in die Ausfahrstellung gedrückt, in der der untere Bereich des Riegelelements 20 von der Unterkante des Halteteils hervorsteht. Der ausgefahrene Teil des Riegelelements 20 besitzt eine Anlaufschräge 40, die beim Befestigen der Front 12 an dem Seitenteil 13 wirksam wird.

Dem Seitenteil 13 sind seitenteilseitige Kopplungsmittel 23 zugeordnet, die zur Befestigung der Front 12 an dem Seitenteil 13 mit den frontseitigen Kopplungsmitteln 18 gekoppelt werden können. Die frontseitigen Kopplungsmittel 18 sind Bestandteil eines zur Vorrichtung gehörenden Zusatzteils 24, das seinerseits über Befestigungsmittel an dem Seitenteil 13 befestigbar ist.

Das Zusatzteil 24 besitzt ein Gehäuse 25, das in Figur 3 näher dargestellt ist. Das Gehäuse 25 ist insgesamt quaderförmig ausgebildet und so dimensioniert, dass es passgenau in die fensterartige Ausnehmung 14 an dem Seitenteil 13 eingesetzt und dort befestigt werden kann. Das Gehäuse 25 besitzt an seinem der Front 12 zugeordneten Ende eine Einführöffnung 26, über die das an der Front 12 befestigte Halteteil 19 in das Gehäuse 25 eingeführt und dort mit den frontseitigen Kopplungsmitteln 18 gekoppelt werden kann. Wie insbesondere in Figur 3 dargestellt, verlaufen im Innern des Gehäuses 25 sich in X-Richtung erstreckende Rippen 41a, 41b die zur Vorfixierung der seitenteilseitigen Kopplungsmittel 23 dienen. An der Gehäuseperipherie des Gehäuses 25 sind zwei an einander benachbarten Gehäuseseiten ausgebildete Befestigungsschnittstellen 27a, 27b vorgesehen, die zur Befestigung des Zusatzteils 24 an dem Seitenteil 13 dienen. Es ist eine in X-Richtung verlaufende Befestigungsschnittstelle 27a vorgesehen, die mit der in X-Richtung verlaufenden Randfläche 15a korrespondiert und wie in Figur 3 dargestellt Durchgangsbohrungen 28a, 28b für die Befestigungselemente, die von der Unterkante des Seitenteils 13 über die Befestigungslöcher 17a, 17b eingeführt werden, aufweist. Ferner ist eine in Y-Richtung verlaufende Befestigungsschnittstelle 27b vorgesehen, die mit der in Y-Richtung verlaufenden Randfläche 15b korrespondiert. An dieser vertikalen Befestigungsschnittstelle 27b sind zwei sich in horizontaler Richtung erstreckende Steckzapfen 29a, 29b angeordnet, die in die Montagelöcher 16a, 16b einsteckbar sind.

Die seitenteilseitigen Kopplungsmittel 23 sind modulartig ausgestaltet und können als vormontiertes Modul in das Gehäuse 25 eingeschoben werden, wobei eine Vorfixierung durch die im Gehäuse verlaufenden Rippen 41a, 41b erfolgt. Die seitenteilseitigen Kopplungsmittel 23 umfassen ein Aufnahmeteil 30, das in Richtung zur Front 12 hin geöffnet ist. Das Aufnahmeteil 30 besitzt eine sich nach vorne und unten neigende Gegenschräge 31, die mit der Anlaufschräge 40 am Riegelelement 20 zusammenwirkt. Das Aufnahmeteil 30 sitzt an einem plattenartigen Trägerteil 32, das oben und unten durch die obere und die untere Innenseite des Gehäuses geführt ist. An der Unterkante des Trägerelements, an dem das Aufnahmeteil 30 befestigt ist, befindet sich ein schräg zum Trägerelement verlaufender Befestigungsschenkel 33, der ebenfalls Durchgangslöcher aufweist.

Zum Befestigen des Zusatzteils 24 mitsamt den seitenteilseitigen Kopplungsmittel werden die seitenteilseitigen Kopplungsmittel 23 als Baugruppe zunächst in das Gehäuse 25 eingeführt, indem das Trägerelement 32 über die Einführöffnung 26 in das Innere des Gehäuses 25 eingeschoben wird. Über die Rippen 41a, 41b erfolgt eine Fixierung in Z-Richtung. Die seitenteilseitigen Kopplungsmittel 23 sind zunächst noch lose, jedoch wird das Trägerteil derart positioniert, dass die an dem Befestigungsschenkel 33 ausgebildeten Durchgangslöcher mit den an der Unterkante des Gehäuses ausgebildeten Durchgangslöchern 28a, 28b fluchten. In dieser Lage der seitenteilseitigen Kopplungsmittel 23 innerhalb des Gehäuses 25 wird das Zusatzteil 24 in die fensterartige Ausnehmung 14 an dem Seitenteil 13 eingesetzt, wobei die Steckzapfen 29a, 29b in die zugeordneten Montagelöcher 16a, 16b einfahren. Dadurch ist das Zusatzteil in Y- und Z-Richtung fixiert. Eine Fixierung in X-Richtung erfolgt über die Befestigungselemente, die über die Unterkante des Seitenteils 13 in die Befestigungslöcher 17a, 17b eingeführt und durch die fluchtenden Durchgangslöcher am Gehäuse und Trägerelement hindurchgeführt werden. Dort werden die Befestigungselemente mit dem Befestigungsschenkel 33 verschraubt, wobei gleichzeitig zur Positionsfixierung des Zusatzteils 24 in X-Richtung auch die seitenteilseitigen Kopplungsmittel 23 in X-Richtung positionsfest fixiert sind.

Das Zusatzteil 24 besitzt ferner ein das Gehäuse 25 überdeckbares Abdeckelement 34. Das Abdeckelement 34 ist buchumschlagartig ausgestaltet und wird von oben auf das montierte Zusatzteil 24 aufgesteckt. Zur Fixierung des Abdeckelements 34 dienen Rastmittel, die auf Seiten des Abdeckelements 34 leistenartig an den beiden freien Schenkeln des Abdeckelements 34 ausgebildet sind. Zum Aufschieben beziehungsweise Aufstecken des Abdeckelements 34 rasten die Rastmittel in am Gehäuse 25 des Zusatzteils 24 ausgebildete Gegen-Rastmittel ein.

Das Gehäuse 25 des Zusatzteils 24 besteht zweckmäßigerweise aus Kunststoffmaterial. Insbesondere handelt es sich bei dem Gehäuse 25 um ein Kunststoffspritzgießteil. Zweckmäßigerweise besteht das Abdeckelement 34 ebenfalls aus Kunststoff. Die Farbgebung kann jedoch an die Farbe des Seitenteils 13 angepasst werden, wodurch die Integration des Zusatzteils 24 in das Seitenteil 13 im Wesentlichen nicht mehr auffällt. Alternativ könnte das Abdeckelement natürlich auch in einer anderen Farbe zur Farbe des Seitenteils 13 ausgebildet sein, so dass dadurch bewusst in Farbspiel erzeugt werden kann.

Zur Befestigung der Front 12 an dem Seitenteil 13 wird das Halteteil 19 über die Einführöffnung 26 in das Gehäuse 25 eingeführt, wobei das Halteteil 19 in das Aufnahmeteil 30 eingeführt wird. Bei diesem Vorgang kommt die Anlaufschräge 40 des Riegelelements 20 in Kontakt mit der Gegenschräge 31, wobei das Riegelelement 20 bei der Weiterbewegung der Front und des Halteteils 19 in Einfahrrichtung entgegengesetzt zu der Kraft der Ausstellfeder 22 zurück in die Einfahrstellung gedrückt wird. Am Aufnahmeteil 30 befindet sich eine Ausnehmung oder Raste, in die das Riegelelement 20 einschnappt, da es durch die Ausstellfeder 22 permanent in seine Ausfahrstellung 21 beaufschlagt ist. Das Halteteil 19 ist somit im Aufnahmeteil 30 gesichert. Insgesamt bilden Halteteil 19, Riegelelement 20 und Aufnahmeteil 30 eine Art Schnappverschluss.

## Patentansprüche

1. Vorrichtung zur Befestigung einer Front (12) an einem Seitenteil (13) eines bewegbaren Möbelteils, mit der Front (12) zugeordneten frontseitigen Kopplungsmitteln (18) und dem Seitenteil (13) zugeordneten seitenteilseitigen Kopplungsmitteln (23), die zur Befestigung der Front (12) an dem Seitenteil (13) miteinander koppelbar sind, wobei die seitenteilseitigen Kopplungsmittel (23) Bestandteil eines zur Vorrichtung (11) gehörenden Zusatzteils (24) sind, das seinerseits über Befestigungsmittel am Seitenteil (13) befestigbar ist, wobei das Zusatzteil (24) ein Gehäuse (25) aufweist, in dem die seitenteilseitigen Kopplungsmittel (23) aufgenommen sind, und wobei die Vorrichtung Fixiermittel aufweist, welche zur Vorfixierung der seitenteilseitigen Kopplungsmittel (23) im Gehäuse (9) dienen, wobei die Fixiermittel Rippen (41a, 41b) umfassen, die durch das Gehäuse (25) verlaufen und als Führung für die seitenteilseitigen Kopplungsmittel (23) dienen, **dadurch gekennzeichnet, dass** das Zusatzteil (24) ein das Gehäuse (25) überdeckbares Abdeckelement (34) aufweist.

2. Vorrichtung nach Anspruch 1, **dadurch gekennzeichnet, dass** an einer Gehäuseperipherie des Gehäuses (25) wenigstens eine zu den Befestigungsmitteln gehörende Befestigungsschnittstelle (27a, 27b) zur Befestigung des Zusatzteils (24) an dem Seitenteil (13) ausgebildet ist.

3. Vorrichtung nach Anspruch 2, **dadurch gekennzeichnet, dass** zwei an verschiedenen, insbesondere benachbarten Gehäuseseiten des Gehäuses ausgebildete Befestigungsschnittstellen (27a, 27b) vorgesehen sind.

4. Vorrichtung nach einem der vorhergehenden Ansprüche, **dadurch gekennzeichnet, dass** das Zusatzteil (24) derart ausgebildet ist, dass es passgenau in eine fensterartige Ausnehmung (14) an dem Seitenteil (13), insbesondere das Volumen der fensterartigen Ausnehmung im Wesentlichen vollständig ausfüllend, einsetzbar ist.

5. Vorrichtung nach einem der Ansprüche 2 bis 4, **dadurch gekennzeichnet, dass** die seitenteilseitigen Kopplungsmittel (23) lose im Gehäuse (25) aufgenommen sind und bei der Befestigung des Zusatzteils (24) an dem Seitenteil (13) gleichzeitig derart mitbefestigbar sind, dass sie positionsfest im Gehäuse (25) gehalten sind.

6. Vorrichtung nach einem der vorhergehenden Ansprüche, **dadurch gekennzeichnet, dass** das Gehäuse (25) aus Kunststoff besteht.

7. Vorrichtung nach einem der vorhergehenden Ansprüche, **dadurch gekennzeichnet, dass** das Abdeckelement (34) mittels Rastmitteln lösbar am Gehäuse (25) verrastbar oder verrastet ist.

8. Möbelteil, insbesondere Schublade, mit einer Front (12) und zwei Seitenteilen (13), **gekennzeichnet durch** eine Vorrichtung (11) nach einem der Ansprüche 1 bis 7.

9. Möbelteil nach Anspruch 8, **dadurch gekennzeichnet, dass** die Seitenteile (13) aus Holz bestehen.

10. Möbelteil nach Anspruch 8 oder 9, **dadurch gekennzeichnet, dass** die Seitenteile (13) jeweils eine fensterartige Ausnehmung (14) aufweisen, in die das zugeordnete Zusatzteil (24) einsetzbar oder eingesetzt ist, wobei vorzugsweise das zugeordnete Zusatzteil (24) das Volumen der fensterartigen Ausnehmung im Wesentlichen vollständig ausfüllt.

11. Möbel mit wenigstens einem Möbelteil, insbesondere Schublade, das eine Front (12) und zwei Seitenteile (13) aufweist, **gekennzeichnet durch** eine Vorrichtung (11) nach einem der Ansprüche 1 bis 7_{.}

## Claims

1. Device for mounting a front (12) on a side part (13) of a movable furniture part, with front connecting means (18) assigned to the front (12), and side part connecting means (23) assigned to the side part (13), which may be connected to one another for mounting the front (12) on the side part (13), wherein the side part connecting means (23) are part of an additional part (24) belonging to the device (11) and which in turn may be fastened to the side part (13) via mounting means, wherein the additional part (24) has a housing (25) in which the side part connecting means (23) are accommodated, and wherein the device has fixing means which serve for pre-fixing of the side part connecting means (23) in the housing (25), wherein the fixing means include ribs (41a, 41b) which run through the housing (25) and serve to guide the side part connecting means (23), **characterised in that** the additional part (24) has a cover element (34) which is able to cover the housing (25).

2. Device according to claim 1, **characterised in that** there is formed on a housing periphery of the housing (25) at least one mounting interface (27a, 27b) belonging to the mounting means, for fixing the additional part (24) to the side part (13).

3. Device according to claim 2, **characterised in that** two mounting interfaces (27a, 27b) are provided, in particular formed on adjacent housing sides of the housing.

4. Device according to any of the preceding claims, **characterised in that** the additional part (24) is so designed that it may be inserted exactly in a window-like recess (14) on the side part (13), in particular substantially completely filling the volume of the window-like recess.

5. Device according to any of claims 2 to 4, **characterised in that** the side part connecting means (23) are held loosely in the housing (25) and, on fixing of the additional part (24) to the side part (13), may simultaneously be fixed in such a way that they are held immovably in the housing (25).

6. Device according to any of the preceding claims, **characterised in that** the housing (25) is made of plastic.

7. Device according to any of the preceding claims, **characterised in that** the cover element (34) may be or is latched releasably to the housing (25) by latching means.

8. Furniture part, in particular a drawer, with a front (12) and two side parts (13), **characterised by** a device (11) according to any of claims 1 to 7.

9. Furniture part according to claim 8, **characterised in that** the side parts (13) are made of wood.

10. Furniture part according to claim 8 or 9, **characterised in that** each of the side parts (13) has a window-like recess (14) in which the assigned additional part (24) may be or is inserted, wherein preferably the assigned additional part (24) substantially completely fills the volume of the window-like recess.

11. Piece of furniture with at least one furniture part, in particular a drawer, which has a front (12) and two side parts (13), **characterised by** a device (11) according to any of claims 1 to 7.

## Revendications

1. Dispositif servant à fixer une façade (12) au niveau d'une partie latérale (13) d'une partie de meuble pouvant être déplacée, avec des moyens de couplage (18) côté façade associés à la façade (12) et des moyens de couplage (23) côté partie latérale associés à la partie latérale (13), qui peuvent être couplés les uns aux autres pour fixer la façade (12) au niveau de la partie latérale (13), dans lequel les moyens de couplage (23) côté partie latérale font partie intégrante d'une partie supplémentaire (24) faisant partie du dispositif (11), qui peut être fixée quant à elle au niveau de la partie latérale (13) par l'intermédiaire de moyens de fixation, dans lequel la partie supplémentaire (24) présente un boîtier (25), dans lequel les moyens de couplage (23) côté partie latérale sont logés, et dans lequel le dispositif présente des moyens de blocage, lesquels servent au blocage préalable des moyens de couplage (23) côté partie latérale dans le boîtier (9), dans lequel les moyens de blocage comprennent des nervures (41a, 41b), qui s'étendent à travers le boîtier (25) et font office de guidage pour les moyens de couplage (23) côté partie latérale, **caractérisé en ce que** la partie supplémentaire (24) présente un élément de recouvrement (34) pouvant recouvrir le boîtier (25).

2. Dispositif selon la revendication 1, **caractérisé en ce qu'**au moins une interface de fixation (27a, 27b) faisant partie des moyens de fixation, servant à fixer la partie supplémentaire (24) au niveau de la partie latérale (13) est réalisée au niveau d'une périphérie de boîtier du boîtier (25).

3. Dispositif selon la revendication 2, **caractérisé en ce que** sont prévues deux interfaces de fixation (27a, 27b) réalisées au niveau de côtés de boîtier différents, en particulier adjacents, du boîtier.

4. Dispositif selon l'une quelconque des revendications précédentes, **caractérisé en ce que** la partie supplémentaire (24) est réalisée de telle manière qu'elle peut être insérée sur mesure dans un évidement (14) de type fenêtre au niveau de la partie latérale (13), en particulier en remplissant sensiblement en totalité le volume de l'évidement de type fenêtre.

5. Dispositif selon l'une quelconque des revendications 2 à 4, **caractérisé en ce que** les moyens de couplage (23) côté partie latérale sont logés de manière lâche dans le boîtier (25) et peuvent être fixés conjointement lors de la fixation de la partie supplémentaire (24) au niveau de la partie latérale (13) simultanément de telle manière qu'ils sont maintenus de manière solidaire en position dans le boîtier (25).

6. Dispositif selon l'une quelconque des revendications précédentes, **caractérisé en ce que** le boîtier (25) est constitué d'une matière plastique.

7. Dispositif selon l'une quelconque des revendications précédentes, **caractérisé en ce que** l'élément de recouvrement (34) peut être enclenché ou est enclenché au moyen de moyens d'enclenchement de manière amovible au niveau du boîtier (25).

8. Partie de meuble, en particulier tiroir, avec une façade (12) et deux parties latérales (13), **caractérisée par** un dispositif (11) selon l'une quelconque des revendications 1 à 7.

9. Partie de meuble selon la revendication 8, **caractérisée en ce que** les parties latérales (13) sont constituées de bois.

10. Partie de meuble selon la revendication 8 ou 9, **caractérisée en ce que** les parties latérales (13) présentent respectivement un évidement (14) de type fenêtre, dans lequel la partie supplémentaire (24) associée peut être insérée ou est insérée, dans laquelle de préférence la partie supplémentaire (24) associée remplit sensiblement en totalité le volume de l'évidement de type fenêtre.

11. Meuble avec au moins une partie de meuble, en particulier un tiroir, qui présente une façade (12) et deux parties latérales (13), **caractérisé par** un dispositif (11) selon l'une quelconque des revendications 1 à 7.
